# EUROPÄISCHE PATENTSCHRIFT

(11) **EP 4 390 013 B1**
(45) Veröffentlichungstag und Bekanntmachung des Hinweises auf die Patenterteilung: **26.11.2025**
(21) Anmeldenummer: 23216749.4
(22) Anmeldetag: 14.12.2023
(51) Int. Cl.: E05B 47/00, E05B 47/06

(54) **KUPPLUNGSSYSTEM FÜR EIN ELEKTROMECHANISCHES SCHLOSS**
COUPLING SYSTEM FOR AN ELECTROMECHANICAL LOCK
SYSTÈME D'EMBRAYAGE POUR SERRURE ÉLECTROMÉCANIQUE

(30) Priorität: 21.12.2022 AT 509832022
(43) Veröffentlichungstag der Anmeldung: 26.06.2024
(73) Patentinhaber: Evva Sicherheitstechnologie GmbH, 1120 Wien (AT)
(72) Erfinder: Wallner, Alexander, 1140 Wien (AT)
(74) Vertreter: Puchberger & Partner Patentanwälte

(56) Entgegenhaltungen:
- EP-B1- 2 927 395
- CN-A- 109 667 484
- DE-A1- 102011 005 125

## Beschreibung

Die Erfindung betrifft ein Kupplungssystem für ein elektromechanisches Schloss sowie ein elektromechanisches Schloss mit einem derartigen Kupplungssystem.

Aus dem Stand der Technik sind Kupplungssysteme für elektromechanische Schlösser bekannt. Derartige Kupplungssysteme werden meist auf elektronischem Weg angesteuert und betätigen eine elektromechanische Kupplungsvorrichtung, um ein Schloss freizugeben oder zu blockieren. Zu diesem Zweck empfängt eine Steuerelektronik ein Signal, beispielsweise über eine RFID-Karte, welches ausgewertet wird und abhängig vom Resultat der Auswertung werden elektromechanische Kupplungsmittel angesteuert, um das Schloss freizugeben oder zu blockieren.

Bekannte Kupplungssysteme sind in EP 2 927 395 B1, DE 10 2011 005 125 A1 und CN 109667484 A gezeigt.

Bekannt sind insbesondere Systeme, bei denen das Kupplungssystem zwischen einem eingekuppelten Zustand und einem ausgekuppelten Zustand umschaltbar ist. Im eingekuppelten Zustand betätigt ein Handknauf oder ein Drücker eine Schließvorrichtung, beispielsweise die Sperrnase eines Schlosses. Im ausgekuppelten Zustand ist der Handknauf oder Drücker von der Schließvorrichtung getrennt. Dabei ist insbesondere vorgesehen, dass eingekuppelte Zustand nur für eine kurze Zeit, meist nur wenige Sekunden, aktivierbar ist, und das Kupplungssystem danach wieder den ausgekuppelten Zustand einnimmt.

Derartige bekannte Kupplungssysteme umfassen ein Gehäuse und einen im Gehäuse drehbar gelagerten Kern. Der Kern ist in der Regel mit einem Handknauf verbunden, es kann aber auch ein elektronischer Drücker oder ein elektronischer Beschlag verbaut sein. Es ist ein kuppelndes Element vorgesehen, welches eine mechanische, formschlüssige und drehfeste Verbindung des Kerns mit der Schließvorrichtung herstellen kann.

Zur Bewegung des kuppelnden Elements ist bei herkömmlichen Kupplungssystemen ein Motor mit einer Motorspindel vorgesehen. Das kuppelnde Element kann mit der Motorspindel verbunden sein, beispielsweise auf die Motorspindel aufgeschraubt.

Es sind auch Kupplungssysteme bekannt, bei denen das kuppelnde Element über ein Federelement elastisch mit der Motorspindel verbunden ist, beispielsweise über eine Motormutter, die auf der Motorspindel aufgeschraubt ist, und auf der ein Federelement befestigt ist. Bei Drehung der Motorspindel wird das Federelement auseinandergezogen oder zusammengedrückt, diese Energie wird in Folge an das kuppelnde Element übertragen. Die Druckschrift AT 520 252 B1 zeigt ein derartiges Kupplungssystem.

Ein Nachteil eines derartigen Kupplungssystems besteht jedoch darin, dass das Federelement beidseitig fest mit der Motorspindel und dem kuppelnden Element verbunden sein muss, beispielsweise durch Kleben oder Schweißen. Das ist mit zusätzlichen Herstellkosten verbunden und die Qualität der Verbindungsstelle stellt eine zusätzliche mögliche Fehlerquelle dar.

Eine Aufgabe der Erfindung besteht somit darin, dieses Problem zu beheben und ein Kupplungssystem zu schaffen, das auch im stromlosen Zustand eine Bewegung des kuppelnden Elements in beide Richtungen ermöglicht, sodass jede begonnene und blockierte Bewegung des kuppelnden Elements auch nach Wegfall der Stromversorgung fertiggestellt werden kann, ohne dabei jedoch fehleranfällige feste Verbindungen zum kuppelnden Element, insbesondere Schweiß- oder Klebeverbindungen, einsetzen zu müssen.

Diese und andere Aufgaben werden erfindungsgemäß durch ein Kupplungssystem gemäß Anspruch 1 gelöst.

Ein erfindungsgemäßes Kupplungssystem ist zur Betätigung der Schließvorrichtung eines elektromechanischen Schlosses ausgebildet. Ein entsprechendes Schloss umfasst einen Kern, der in einem Gehäuse um eine Längsachse A drehbar gelagert ist. Das erfindungsgemäße Kupplungssystem ist zum Eingriff in den Kern ausgebildet. Das Kupplungssystem kann den Kern umfassen, es kann jedoch auch ohne den Kern gebildet und zum Eingriff in den Kern ausgeführt sein.

Es ist ferner ein Motor mit einer Motorspindel und einer darauf angeordneten Motormutter vorgesehen, die derart angeordnet ist, dass sie sich bei Drehung der Motorspindel linear entlang der Längsachse A bewegt. Ein kuppelndes Element dient zur Kopplung des Kerns mit der Schließvorrichtung und ist durch die Motorspindel entlang der Längsachse A von einem ausgekuppelten Zustand in einen eingekuppelten Zustand verschiebbar. Im eingekuppelten Zustand ist die Schließvorrichtung formschlüssig mit dem Kern verbunden. Im ausgekuppelten Zustand ist die Schließvorrichtung vom Kern getrennt.

Erfindungsgemäß ist vorgesehen, dass auf der Motormutter zwei axial bewegliche und gegeneinander federnd verspannte Mitnehmerplättchen angeordnet sind, die mit dem kuppelnden Element derart zusammenwirken, dass bei einer Bewegung der Motormutter entlang der Längsachse A eines der Mitnehmerplättchen eine Kraft auf das kuppelnde Element ausübt, um es entlang der Längsachse A zu verschieben.

Indem die Mitnehmerplättchen axial beweglich und federnd gegeneinander verspannt sind, wird eine mechanische Speicherung der durch den Motor ausgeübten Kraft ermöglicht. Dadurch kann eine Bewegung des kuppelnden Elements auch dann fortgesetzt werden, wenn der Motor stromlos ist.

Erfindungsgemäß kann vorgesehen sein, dass die Mitnehmerplättchen zur Übertragung der Kraft auf das kuppelnde Element jeweils mit einer Schulter des kuppelnden Elements zusammenwirken. Das kann erreicht werden, indem die Mitnehmerplättchen einen größeren Umfang aufweisen als das kuppelnde Element im Bereich der Schultern.

Erfindungsgemäß kann vorgesehen sein, dass die Motormutter im Wesentlichen hantelförmig mit zwei stirnseitigen Bünden ausgebildet ist. Die Mitnehmerplättchen sind dabei zwischen den Bünden angeordnet, sodass die Bewegung der Mitnehmerplättchen relativ zur Motormutter durch die Bünde begrenzt ist.

Erfindungsgemäß kann vorgesehen sein, dass zwischen den Mitnehmerplättchen ein Federelement, vorzugsweise eine Spiralfeder, angeordnet ist, die die beiden Mitnehmerplättchen auseinanderdrückt und gegen den die beiden Bünde presst. Das Federelement kann dabei für die Speicherung der mechanischen Energie sorgen, während der Motor stromlos ist. Die Spiralfeder kann als Zugfeder, als Druckfeder, oder als eine Kombination aus Zug- und Druckfeder ausgebildet sein. Statt einer Spiralfeder können auch magnetische Elemente vorgesehen sein. Vorzugsweise ist das Federelement nicht fix an einem anderen Bauteil montiert, sondern ist im Wesentlichen frei beweglich auf der Motormutter angeordnet. Dadurch kann das Federelement in beide Richtungen entlang der Längsachse der Motormutter bewegt werden.

Die Motormutter kann einstückig sein. Um eine leichtere Montage des Federelements und der Mitnehmerplättchen zu ermöglichen, kann aber auch vorgesehen sein, dass die Motormutter mehrstückig, insbesondere zweigeteilt ist und eine erste Motormutter sowie eine zweite Motormutter umfasst. Die beiden Motormuttern sind in diesem Fall im Wesentlichen baugleich und haben jeweils einen Bund, sodass das Federelement und die Mitnehmerplättchen leichter bei der Montage auf die Motormutter gesteckt werden können.

Erfindungsgemäß kann insbesondere vorgesehen sein, dass eine erste Motormutter mit einem ersten umfangsseitig vorstehenden Bund und einem ersten Mitnehmerplättchen sowie eine zweite Motormutter mit einem zweiten umfangsseitig vorstehenden Bund und einem zweiten Mitnehmerplättchen bereitgestellt sind. Dabei kann zwischen dem ersten Mitnehmerplättchen und dem zweiten Mitnehmerplättchen ein Federelement, vorzugsweise eine Spiralfeder, beispielsweise eine Spiraldruckfeder oder eine Spiralzugfeder, vorgesehen sein, welches die beiden Mitnehmerplättchen auseinander und gegen die beiden Bünde presst.

Das kuppelnde Element ist zur mechanischen Kopplung des Kerns und eines damit gegebenenfalls verbundenen Handknaufs mit der Schließvorrichtung, beispielsweise einer Sperrnase oder einem Schließhebel, ausgebildet. Die Schließvorrichtung kann einen mit dem kuppelnden Element verbindbaren Schließhebel umfassen. Zwischen dem kuppelnden Element und der Schließvorrichtung kann ein Adapter vorgesehen sein. Der Kern kann mit einem Handknauf verbunden sein, um die Schließvorrichtung im eingekuppelten Zustand zu betätigen.

Zur mechanischen Kopplung kann das kuppelnde Element einen Verbindungszapfen aufweisen, der vorzugsweise rechteckig ist. Der Verbindungszapfen kann im eingekuppelten Zustand formschlüssig in die Schließvorrichtung eingreifen. Es kann auch ein Adapter zwischen dem kuppelnden Element und der Schließvorrichtung vorgesehen sein. In diesem Fall kann der Adapter eine vorzugsweise rechteckige Stecköffnung zur formschlüssigen Einführung des Verbindungszapfens umfassen.

Das kuppelnde Element kann selbst eine nicht rotationssymmetrische äußere Form aufweisen, um eine formschlüssige Kopplung mit dem Kern zu ermöglichen. Im Wesentlichen kann das kuppelnde Element aber zylinderförmig sein. Zur Aufnahme der Motormutter und der Mitnehmerplättchen kann es eine vorzugsweise im Wesentlichen zylindrische Kammer aufweisen. Die Schultern, die zur Überleitung der Kraft des Motors auf das kuppelnde Element dienen, können dabei als nach innen gerichtete und entlang der Längsachse A im Wesentlichen gegenüberliegende, vorzugsweise ringförmige Vorsprünge der Kammer gebildet sein.

Vorzugsweise sind die Kammer und die Mitnehmerplättchen derart ausgebildet, dass die Mitnehmerplättchen in der Kammer relativ zur Längsachse A nicht drehbar sind. Die Mitnehmerplättchen können beispielsweise einen eckigen, insbesondere einen quadratischen äußeren Querschnitt aufweisen. Die Mitnehmerplättchen können eine zentrale Ausnehmung, insbesondere eine Bohrung aufweisen, um sie auf die Motormutter stecken zu können. Die Mitnehmerplättchen können aber auch um Wesentlichen U-förmig sein, sodass sie auch auf eine einteilige Motormutter gesteckt werden können.

Insbesondere können die Mitnehmerplättchen und die Motormutter derart ausgebildet sein, dass die Mitnehmerplättchen auf der Motormutter zwar axial in Richtung der Längsachse A beweglich, aber nicht drehbar sind. Zu diesem Zweck können die Mitnehmerplättchen eine zentrale Ausnehmung mit einer Abflachung aufweisen, welche an Abflachungen an der Außenseite der Motormutter angepasst sind. Somit können die Mitnehmerplättchen auf die Motormutter aufgesteckt und entlang dieser bewegt werden, sind jedoch in Bezug auf die Motormutter rotatorisch fixiert.

Die Erfindung betrifft auch einen Beschlag, umfassend ein erfindungsgemäßes Kupplungssystem und ausgebildet zum Eingriff in den Kern einer Schließvorrichtung eines elektromechanischen Schlosses. Der Beschlag kann separat gefertigt sein und auf eine entsprechend ausgebildete Schließvorrichtung aufgesetzt werden.

Die Erfindung betrifft auch ein Zylinderschloss mit einem erfindungsgemäßen Kupplungssystem. Ein derartiges Zylinderschloss umfasst zumindest ein Gehäuse, in dem der Kern drehbar gelagert ist, sowie eine Schließvorrichtung.

Weitere Merkmale ergeben sich aus den Ansprüchen, den Figuren, der Figurenbeschreibung und den nachfolgenden Patentansprüchen.

Die Erfindung wird im Folgenden anhand von Abbildungen, die ein Ausführungsbeispiel zeigen, näher erläutert. Es zeigen:
Fig. 1: eine schematische Explosionsdarstellung einer Ausführungsform eines erfindungsgemäßen Kupplungssystems;
Fig. 2a eine schematische Seitenansicht einiger Komponenten eines erfindungsgemäßen Kupplungssystems;
Fig. 2b eine Schnittdarstellung des Ausführungsbeispiels aus Fig. 2a;
Figs. 3a - 3d schematische dreidimensionale Ansichten eines erfindungsgemäßen Kupplungssystems in verschiedenen Betriebszuständen.

**Fig. 1** zeigt eine schematische Explosionsdarstellung einer Ausführungsform eines erfindungsgemäßen Kupplungssystems zur Betätigung der Schließvorrichtung eines elektromechanischen Schlosses mit einem Kern 1, der in einem (nicht dargestellten) Gehäuse 16 drehbar gelagert ist. In dem Kern 1 ist ein elektrischer Motor 4 mit einer Motorspindel 5 angeordnet. Auf der Motorspindel 5 sind eine erste Motormutter 6a und eine zweite Motormutter 6b aufgeschraubt. Die Motormuttern 6a, 6b sind baugleich, im Wesentlichen zylindrisch mit einer umfangsseitigen Abflachung und haben jeweils einen stirnseitigen Bund 9a, 9b. Im aufgeschraubten Zustand liegen die Bünde 9a, 9b an gegenüberliegenden Seiten.

Auf die Motormuttern 6a, 6b ist eine Spiralfeder 8 gesteckt. Angrenzend an jede Seite der Spiralfeder 8 befindet sich je ein Mitnehmerplättchen 7a, 7b. Die Mitnehmerplättchen 7a, 7b haben einen im Wesentlichen quadratischen äußeren Querschnitt.

Ferner weisen die Mitnehmerplättchen 7a, 7b eine zentrale Ausnehmung mit einer Abflachung auf. Der äußere Querschnitt der Motormuttern 6a, 6b entspricht der Form der Ausnehmung, sodass ein formschlüssiges Aufstecken der Mitnehmerplättchen 7a, 7b auf den Motormuttern 6a, 6b möglich ist. Im aufgesteckten Zustand sind die Mitnehmerplättchen 7a, 7b relativ zu den Motormuttern 6a, 6b zwar axial verschiebbar, jedoch nicht drehbar, sondern rotatorisch fixiert.

Die Motormuttern 6a, 6b, die Mitnehmerplättchen 7a, 7b und die Spiralfeder 8 befindet sich zusammengebaut in einer Kammer 11 eines kuppelnden Elements 3. Das kuppelnde Element 3 ist zur Verbindung des Kerns 1 mit einer (nicht dargestellten) Schließvorrichtung ausgebildet. In diesem Ausführungsbeispiel ist ein Adapter 2 vorgesehen, der eine rechteckige Stecköffnung 13 zur formschlüssigen Einführung eines rechteckigen Verbindungszapfens 12 des kuppelnden Elements 3 umfasst und in Verbindung mit einer Schließvorrichtung steht. In anderen Ausführungsbeispielen kann das kuppelnde Element 3 direkt, also ohne Adapter 2, mit einer Schließvorrichtung verbunden sein.

**Figs. 2a und 2b** zeigen einige Komponenten eines erfindungsgemäßen Kupplungssystems in einer schematischen Seitenansicht und in einer Schnittdarstellung. Gezeigt ist der elektrische Motor 4 mit der Motorspindel 5, die sich um die Längsachse A drehen kann. Die beiden Motormuttern 6a, 6b sind auf die Motorspindel 5 aufgeschraubt und über die Mitnehmerplättchen 7a, 7b rotatorisch fixiert, sodass sie sich bei Drehung der Motorspindel 5 linear entlang der Längsachse A bewegen.

Auf den beiden Motormuttern 6a, 6b sind zwei bewegliche Mitnehmerplättchen 7a, 7b derart aufgesteckt, dass sie gegenüber den Motormuttern 6a, 6b axial verschiebbar, aber nicht drehbar sind. Die Mitnehmerplättchen werden durch eine Spiralfeder 8 auseinander und gegen stirnseitige Bünde 9a, 9b der Motormuttern 6a, 6b gedrückt.

**Fig. 3a** zeigt eine schematische dreidimensionale Ansicht eines erfindungsgemäßen Kupplungssystems im eingekoppelten Zustand.

Das erfindungsgemäße Kupplungssystem umfasst einen Kern 1, der in einem Gehäuse 16 drehbar und mit einem Handknauf 15 verbunden ist, sowie einen Motor 4 mit einer Motorspindel 5 und zwei darauf angeordneten Motormuttern 6a, 6b. Die Motormuttern 6a, 6b sind relativ zur Motorspindel 5 rotatorisch fixiert, sodass sie sich bei Drehung der Motorspindel 5 linear entlang der Längsachse A bewegen. Es ist ein kuppelndes Element 3 zur Verbindung des Kerns 1 mit der Schließvorrichtung in Form eines Schließhebels 14 vorgesehen.

Das kuppelnde Element 3 ist entlang der Längsachse des Kerns 1 von einem ausgekuppelten Zustand in einen eingekuppelten Zustand verschiebbar. Im dargestellten eingekuppelten Zustand ist der Schließhebel 14 über einen Adapter 2 formschlüssig mit dem Kern 1 verbunden, sodass eine Drehung des Handknaufs 15 an den Schließhebel 14 weitergegeben wird.

Auf den Motormuttern 6a, 6b befinden sich zwei axial bewegliche Mitnehmerplättchen 7a, 7b, die mit dem kuppelnden Element 3 derart in Eingriff stehen, dass bei einer Bewegung der Motormutter 6a, 6b entlang der Längsachse A eines der Mitnehmerplättchen 7a, 7b eine Kraft auf das kuppelnde Element 3 ausübt, um es entlang der Längsachse A zu verschieben. Zu diesem Zweck befinden sich die Mitnehmerplättchen 7a, 7b in einer Kammer 11 des kuppelnden Elements 3 und wirken jeweils mit einer nach innen ragenden Schulter 10a, 10b des kuppelnden Elements 3 zusammen.

Die Motormuttern 6a, 6b sind mit zwei stirnseitigen Bünden 9a, 9b ausgebildet. In anderen Ausführungsbeispielen kann eine einzige hantelförmige Motormutter vorgesehen sein. Die Mitnehmerplättchen 7a, 7b sind zwischen den Bünden 9a, 9b aufgesteckt, sodass die axiale Bewegung der Mitnehmerplättchen 7a, 7b relativ zur Motormutter 6a, 6b durch die Bünde 9a, 9b begrenzt ist.

Damit die Kraftübertragung auf das kuppelnde Element 3 in beide Richtungen wirksam werden kann, ist zwischen den Mitnehmerplättchen 7a, 7b eine Spiralfeder 8 angeordnet, die die beiden Mitnehmerplättchen 7a, 7b auseinanderdrückt und gegen den die beiden Bünde 9a, 9b presst. Durch Aktivierung des Motors 4 kann somit das kuppelnde Element 3 verschoben werden und das Kupplungssystem vom eingekuppelten Zustand in einen ausgekuppelten Zustand übergehen.

**Fig. 3b** zeigt eine schematische Schnittdarstellung eines erfindungsgemäßen Kupplungssystems für ein elektromechanisches Schloss im **ausgekuppelten** Zustand. Hier verdeutlicht der strichlierte Pfeil die Bewegungsrichtung des kuppelnden Elements 3 bei Drehung der Motorspindel 5. Die beiden Motormuttern 6a, 6b bewegen sich nach links, sodass das linke Mitnehmerplättchen 7a gegen die Schulter 10a des kuppelnden Elements 3 drückt. Auch das rechte Mitnehmerplättchen 7b wird über den rechten Bund der rechten Motormutter 6b nach links bewegt und drückt über die Spiralfeder 8 das linke Mitnehmerplättchen 7a gegen die Schulter 10a. Dadurch bewegt sich in Folge das kuppelnde Element 3 nach links und der Verbindungszapfen 12 verlässt die Stecköffnung 13.

Das kuppelnde Element 3 ist nach Beendigung der axialen Translationsbewegung nicht mehr formschlüssig mit dem Adapter 2 verbunden und der Kern 1 dadurch vom Adapter 2 entkoppelt. Eine Drehung des Kerns 1 im ausgekoppelten Zustand führt folglich zu keiner Betätigung der Schließvorrichtung.

**Fig. 3c** zeigt eine schematische Schnittdarstellung eines erfindungsgemäßen Kupplungssystems in einem **blockierten** Zustand, wobei der Adapter 2 relativ zum Kern 1 verdreht und dadurch ein Einkuppeln nicht möglich ist. Hier verdeutlicht der strichlierte Pfeil die beabsichtigte Bewegungsrichtung des kuppelnden Elements 3 bei Drehung der Motorspindel 5.

Die beiden Motormuttern 6a, 6b bewegen sich nach rechts, sodass das rechte Mitnehmerplättchen 7b gegen die Schulter 10b des kuppelnden Elements 3 drückt. Auch das linke Mitnehmerplättchen 7b wird über den linken Bund 9a der linken Motormutter 6a nach rechts bewegt und drückt über die Spiralfeder 8 das rechte Mitnehmerplättchen 7b gegen die Schulter 10b. Der Adapter 2 ist jedoch aus unbekannten Gründen verdreht und blockiert das Einführen des Verbindungszapfens 12 in die Stecköffnung 13, sodass sich das kuppelnde Element 3 nicht axial verschieben lässt.

Die Spiralfeder 8 wird von den beiden Mitnehmerplättchen 7a, 7b zusammengedrückt, da das linke Mitnehmerplättchen 7a vom linken Bund 9a der Motormutter 6a nach rechts verschoben wird, während das rechte Mitnehmerplättchen 7b durch seinen Kontakt mit der rechten Schulter 10b an einer Bewegung nach rechts gehindert wird.

Der dargestellte Zustand kann für längere Zeit bestehen bleiben, selbst wenn der Motor 4 stromlos wird. Die zusammengedrückte Spiralfeder 8 speichert Energie, die in Folge automatisch dazu genutzt wird, das kuppelnde Element 3 nach rechts zu verschieben, sobald der Adapter 2 in eine Position gedreht wird, in der eine formschlüssige Verbindung wieder möglich ist. Diese Speicherung der mechanischen Energie ist unabhängig von einer Energieversorgung des Motors 4, sodass ein Einkuppeln auch dann erreicht werden kann, wenn der Motor 4 bereits strom los ist.

Dadurch kann das Kupplungssystem selbständig nach einer Blockierung in den eingekuppelten Zustand übergehen. Selbstverständlich kann die Spiralfeder 8 auch wieder entspannt werden, indem der Motor 4 die Motorspindel 5 in die entgegengesetzte Richtung dreht, wodurch die Motormutter 6a nach links verschoben wird und die Spiralfeder 8 das linke Mitnehmerplättchen 7a nach links drücken kann.

**Fig. 3d** zeigt eine schematische Schnittdarstellung eines erfindungsgemäßen Kupplungssystems in einem **verklemmten** Zustand, wobei der Adapter 2 relativ zum Kern 1 verdreht und dadurch ein Auskuppeln nicht möglich ist. Hier verdeutlicht der strichlierte Pfeil die beabsichtigte Bewegungsrichtung des kuppelnden Elements 3 bei Drehung der Motorspindel 5.

Dieser Fall kann beispielsweise auftreten, wenn versucht wird, den Kern 1 im eingekuppelten Zustand relativ zum Adapter 2 zu verdrehen. Dadurch entsteht Reibung zwischen den Kontaktflächen der des Verbindungszapfens 12 und der Stecköffnung 13, die bewirkt, dass sich das kuppelnde Element 3 nicht axial bewegen kann. Der Motor 4 sorgt durch Drehung der Motorspindel 5 allerdings trotzdem für eine axiale Bewegung der beiden Motormuttern 6a, 6b nach links. Die Spiralfeder 8 wird von den beiden Mitnehmerplättchen 7a, 7b zusammengedrückt, da das rechte Mitnehmerplättchen 7b vom rechten Bund 9b der Motormutter 6b nach links verschoben wird, während das linke Mitnehmerplättchen 7a durch seinen Kontakt mit der linken Schulter 10a an einer Bewegung nach links gehindert wird.

Die zusammengedrückte Spiralfeder 8 speichert dadurch Energie, die dazu genutzt werden kann, das kuppelnde Element 3 nach links zu verschieben, sobald die Reibung zwischen Adapter 2 und kuppelndem Element 3 gering genug wird, selbst wenn zu diesem Zeitpunkt der Motor 4 bereits stromlos ist. Dadurch kann das Kupplungssystem selbständig in den ausgekuppelten Zustand übergehen.

Selbstverständlich kann die Spiralfeder 8 auch wieder entspannt werden, indem der Motor 4 die Motorspindel 5 in die entgegengesetzte Richtung dreht, wodurch die Motormutter 6b nach rechts verschoben wird, die Spiralfeder 8 das rechte Mitnehmerplättchen 7b nach rechts drücken kann und sich das Kupplungssystem wieder im eingekuppelten Zustand befindet.

Die Erfindung beschränkt sich nicht auf das hier beschriebene Ausführungsbeispiel, sondern umfasst sämtliche Kupplungssysteme im Rahmen der nachfolgenden Patentansprüche.

Auch ist die Erfindung nicht auf eine Anwendung bei einem elektromechanischen Schloss beschränkt, sondern umfasst auch Kupplungssysteme für rein mechanisch oder rein elektronisch betätigte Schlösser im Rahmen der nachfolgenden Patentansprüche.

Insbesondere ist die Erfindung nicht darauf beschränkt, dass zwei separate Motormuttern verwendet werden, sondern erstreckt sich auch auf Ausführungsformen mit einer einzigen Motormutter.

### Bezugszeichenliste:

- 1: Kern
- 2: Adapter
- 3: Kuppelndes Element
- 4: Motor
- 5: Motorspindel
- 6a: Erste Motormutter
- 6b: Zweite Motormutter
- 7a: Erstes Mitnehmerplättchen
- 7b: Zweites Mitnehmerplättchen
- 8: Spiralfeder
- 9a: Erster Bund
- 9b: Zweiter Bund
- 10a: Erste Schulter
- 10b: Zweite Schulter
- 11: Kammer
- 12: Verbindungszapfen
- 13: Stecköffnung
- 14: Schließhebel
- 15: Handknauf
- 16: Gehäuse

- A: Längsachse

## Patentansprüche

1. Kupplungssystem zur Betätigung der Schließvorrichtung eines elektromechanischen Schlosses, wobei das Schloss einen Kern (1) aufweist, der in einem Gehäuse (16) um eine Längsachse A drehbar gelagert ist, und wobei das Kupplungssystem zum Eingriff in den Kern (1) ausgebildet ist, umfassend
a. einen Motor (4) mit einer Motorspindel (5) und einer darauf angeordneten Motormutter (6a, 6b), die sich bei Drehung der Motorspindel (5) linear entlang der Längsachse A bewegt,
b. ein kuppelndes Element (3) zur Verbindung des Kerns (1) mit der Schließvorrichtung, wobei das kuppelnde Element (3) entlang der Längsachse A von einem ausgekuppelten Zustand in einen eingekuppelten Zustand verschiebbar ist, und wobei
i. im eingekuppelten Zustand die Schließvorrichtung formschlüssig mit dem Kern (1) verbunden ist, und
ii. im ausgekuppelten Zustand die Schließvorrichtung vom Kern (1) getrennt ist,
**dadurch gekennzeichnet, dass** auf der Motormutter (6a, 6b) zwei axial bewegliche und gegeneinander federnd verspannte Mitnehmerplättchen (7a, 7b) angeordnet sind, die mit dem kuppelnden Element (3) derart zusammenwirken, dass bei einer Bewegung der Motormutter (6a, 6b) entlang der Längsachse A eines der Mitnehmerplättchen (7a, 7b) eine Kraft auf das kuppelnde Element (3) ausübt, um es entlang der Längsachse A zu verschieben.

2. Kupplungssystem nach Anspruch 1, **dadurch gekennzeichnet, dass** die Mitnehmerplättchen (7a, 7b) zur Übertragung der Kraft jeweils mit einer Schulter (10a, 10b) des kuppelnden Elements (3) zusammenwirken.

3. Kupplungssystem nach Anspruch 1 oder 2, **dadurch gekennzeichnet, dass** die Motormutter (6a, 6b) im Wesentlichen hantelförmig mit zwei stirnseitigen Bünden (9a, 9b) ausgebildet ist, wobei die Mitnehmerplättchen (7a, 7b) zwischen den Bünden (9a, 9b) angeordnet sind, sodass die Bewegung der Mitnehmerplättchen (7a, 7b) relativ zur Motormutter (6a, 6b) durch die Bünde (9a, 9b) begrenzt ist.

4. Kupplungssystem nach Anspruch 3, **dadurch gekennzeichnet, dass** zwischen den Mitnehmerplättchen (7a, 7b) ein Federelement, vorzugsweise eine Spiralfeder (8), angeordnet ist, die die beiden Mitnehmerplättchen (7a, 7b) auseinanderdrückt und gegen den die beiden Bünde (9a, 9b) presst.

5. Kupplungssystem nach einem der Ansprüche 1 bis 4, **dadurch gekennzeichnet, dass** die Motormutter (6a, 6b) zweigeteilt ist, wobei jede einzelne Motormutter (6a, 6b) jeweils einen stirnseitigen Bund (9a, 9b) aufweist, sodass die Mitnehmerplättchen (7a, 7b) und das Federelement bei der Montage auf die Motormutter (6a, 6b) gesteckt werden können.

6. Kupplungssystem nach Anspruch 5, **dadurch gekennzeichnet, dass**
a. eine erste Motormutter (6a) mit einem ersten umfangsseitig vorstehenden Bund (9a) und einem ersten Mitnehmerplättchen (7a) und
b. eine zweite Motormutter (6b) mit einem zweiten umfangsseitig vorstehenden Bund (9b) und einem zweiten Mitnehmerplättchen (7b) vorgesehen sind, wobei
c. zwischen dem ersten Mitnehmerplättchen (7a) und dem zweiten Mitnehmerplättchen (7b) ein Federelement, vorzugsweise eine Spiralfeder (8), vorgesehen ist, welches die beiden Mitnehmerplättchen (7a, 7b) auseinander und gegen die beiden Bünde (9a, 9b) presst.

7. Kupplungssystem nach einem der Ansprüche 1 bis 6, **dadurch gekennzeichnet, dass** das kuppelnde Element (3) zur Aufnahme der Motormutter (6a, 6b) und der Mitnehmerplättchen (7a, 7b) eine vorzugsweise im Wesentlichen zylindrische Kammer (11) aufweist, wobei die Schultern (10a, 10b) als nach innen gerichtete und entlang der Längsachse A im Wesentlichen gegenüberliegende, vorzugsweise ringförmige Vorsprünge der Kammer (11) ausgebildet sind.

8. Kupplungssystem nach Anspruch 7, **dadurch gekennzeichnet, dass** die Kammer (11) und die Mitnehmerplättchen (7a, 7b) derart ausgebildet sind, dass die Mitnehmerplättchen (7a, 7b) in der Kammer (11) relativ zur Längsachse A nicht drehbar sind.

9. Kupplungssystem nach einem der Ansprüche 1 bis 8, **dadurch gekennzeichnet, dass** die Mitnehmerplättchen (7a, 7b) einen eckigen, insbesondere einen quadratischen äußeren Querschnitt aufweisen.

10. Kupplungssystem nach einem der Ansprüche 1 bis 9, **dadurch gekennzeichnet, dass** die Mitnehmerplättchen (7a, 7b) und die Motormutter (6a, 6b) derart ausgebildet sind, dass die Mitnehmerplättchen (7a, 7b) auf der Motormutter (6a, 6b) zwar axial in Richtung der Längsachse A beweglich, aber nicht drehbar sind.

11. Kupplungssystem nach einem der Ansprüche 1 bis 10, **dadurch gekennzeichnet, dass** zwischen dem kuppelnden Element (3) und der Schließvorrichtung ein Adapter (2) vorgesehen ist.

12. Kupplungssystem nach Anspruch 11, **dadurch gekennzeichnet, dass** der Adapter (2) eine vorzugsweise rechteckige Stecköffnung (13) zur formschlüssigen Einführung eines vorzugsweise rechteckigen Verbindungszapfens (12) des kuppelnden Elements (3) umfasst.

13. **Beschlag,** umfassend ein Kupplungssystem nach einem der Ansprüche 1 bis 12 und ausgebildet zum Eingriff in den Kern (1) einer Schließvorrichtung eines elektromechanischen Schlosses.

14. **Zylinderschloss,** umfassend ein Kupplungssystem nach einem der Ansprüche 1 bis 12 und eine Schließvorrichtung eines elektromechanischen Schlosses.

15. Zylinderschloss nach Anspruch 14, **dadurch gekennzeichnet, dass** die Schließvorrichtung einen mit dem kuppelnden Element (3) verbindbaren Schließhebel (14) umfasst.

16. Zylinderschloss nach Anspruch 14 oder 15, **dadurch gekennzeichnet, dass** der Kern (1) mit einem Handknauf (15) verbunden ist, um die Schließvorrichtung im eingekuppelten Zustand zu betätigen.

## Claims

1. A coupling system for actuating the locking device of an electromechanical lock, wherein the lock has a core (1) which is mounted rotatably about a longitudinal axis A in a housing (16), and wherein the coupling system is configured to engage with the core (1), comprising
a. a motor (4) with a motor spindle (5) and a motor nut (6a, 6b) arranged thereon, which moves linearly along the longitudinal axis A when the motor spindle (5) rotates,
b. a coupling element (3) for connecting the core (1) to the locking device, wherein the coupling element (3) is displaceable along the longitudinal axis A from a decoupled state to a coupled state, and wherein
i. in the coupled state, the locking device is positively connected to the core (1), and
ii. in the decoupled state, the locking device is separated from the core (1),
**characterised in that** two axially movable and mutually resiliently biased drive plates (7a, 7b) are arranged on the motor nut (6a, 6b), which interact with the coupling element (3) in such a way that, upon movement of the motor nut (6a, 6b) along the longitudinal axis A, one of the drive plates (7a, 7b) exerts a force on the coupling element (3) in order to displace it along the longitudinal axis A.

2. The coupling system according to claim 1, **characterised in that** the drive plates (7a, 7b) for transmitting the force each interact with a shoulder (10a, 10b) of the coupling element (3).

3. The coupling system according to claim 1 or 2, **characterised in that** the motor nut (6a, 6b) is configured substantially dumbbell-shaped with two end-face collars (9a, 9b), wherein the drive plates (7a, 7b) are arranged between the collars (9a, 9b) such that the movement of the drive plates (7a, 7b) relative to the motor nut (6a, 6b) is defined by the collars (9a, 9b).

4. The coupling system according to claim 3, **characterised in that** a resilient element, preferably a spiral spring (8), is arranged between the drive plates (7a, 7b), which pushes the two drive plates (7a, 7b) apart and presses them against the two collars (9a, 9b).

5. The coupling system according to one of claims 1 to 4, **characterised in that** the motor nut (6a, 6b) is divided into two parts, each individual motor nut (6a, 6b) having an end-face collar (9a, 9b) such that the drive plates (7a, 7b) and the resilient element can be fitted onto the motor nut (6a, 6b) during assembly.

6. The coupling system according to claim 5, **characterised in that**
a. a first motor nut (6a) with a first radially protruding collar (9a) and a first drive plate (7a), and
b. a second motor nut (6b) with a second radially protruding collar (9b) and a second drive plate (7b) are provided, wherein
c. between the first drive plate (7a) and the second drive plate (7b) a resilient element is provided, preferably a spiral spring (8), which presses the two drive plates (7a, 7b) apart and against the two collars (9a, 9b).

7. The coupling system according to one of claims 1 to 6, **characterised in that** the coupling element (3) for receiving the motor nut (6a, 6b) and the drive plates (7a, 7b) has a preferably substantially cylindrical chamber (11), wherein the shoulders (10a, 10b) are configured as inwardly directed and substantially opposite, preferably annular projections of the chamber (11) along the longitudinal axis A.

8. The coupling system according to claim 7, **characterised in that** the chamber (11) and the drive plates (7a, 7b) are configured such that the drive plates (7a, 7b) are not rotatable in the chamber (11) relative to the longitudinal axis A.

9. The coupling system according to one of claims 1 to 8, **characterised in that** the drive plates (7a, 7b) have an angular, in particular square outer cross-section.

10. The coupling system according to one of claims 1 to 9, **characterised in that** the drive plates (7a, 7b) and the motor nut (6a, 6b) are configured such that the drive plates (7a, 7b) are axially movable in the direction of the longitudinal axis A on the motor nut (6a, 6b), but are not rotatable.

11. The coupling system according to one of claims 1 to 10, **characterised in that** an adapter (2) is provided between the coupling element (3) and the locking device.

12. The coupling system according to claim 11, **characterised in that** the adapter (2) comprises a preferably rectangular insertion opening (13) for the form-fitting insertion of a preferably rectangular connecting pin (12) of the coupling element (3).

13. **Fitting** comprising a coupling system according to one of claims 1 to 12 and configured for engagement with the core (1) of a locking device of an electromechanical lock.

14. A **cylinder lock,** comprising a coupling system according to one of claims 1 to 12 and a locking device of an electromechanical lock.

15. The cylinder lock according to claim 14, **characterised in that** the locking device comprises a locking lever (14) that can be connected to the coupling element (3).

16. The cylinder lock according to claim 14 or 15, **characterised in that** the core (1) is connected to a hand knob (15) in order to actuate the locking device in the coupled state.

## Revendications

1. Système d'accouplement pour actionner le dispositif de serrage d'une serrure électromécanique, la serrure comportant un noyau (1) qui est monté dans un boîtier (16) de manière à pouvoir tourner autour d'un axe longitudinal A, et le système d'accouplement étant conçu pour s'engager dans le noyau (1), comprenant
a. un moteur (4) avec une broche moteur (5) et un écrou moteur (6a, 6b) disposé dessus, qui se déplace linéairement le long de l'axe longitudinal A lors de la rotation de la broche moteur (5),
b. un élément d'accouplement (3) pour relier le noyau (1) au dispositif de serrage, l'élément d'accouplement (3) pouvant être déplacé le long de l'axe longitudinal A d'un état désaccouplé à un état accouplé, et
i. à l'état accouplé, le dispositif de serrage est relié par engagement positif au noyau (1), et
ii. à l'état désaccouplé, le dispositif de serrage est séparé du noyau (1),
**caractérisé en ce que** deux plaquettes d'entraînement (7a, 7b) mobiles axialement et tendues élastiquement l'une contre l'autre sont disposées sur l'écrou moteur (6a, 6b) et coopèrent avec l'élément d'accouplement (3) de telle sorte que, lors d'un mouvement de l'écrou moteur (6a, 6b) le long de l'axe longitudinal A, l'une des plaquettes d'entraînement (7a, 7b) exerce une force sur l'élément d'accouplement (3) afin de le déplacer le long de l'axe longitudinal A.

2. Système d'accouplement selon la revendication 1, **caractérisé en ce que** les plaquettes d'entraînement (7a, 7b) destinées à transmettre la force coopèrent chacune avec un épaulement (10a, 10b) de l'élément d'accouplement (3).

3. Système d'accouplement selon la revendication 1 ou 2, **caractérisé en ce que** l'écrou moteur (6a, 6b) est sensiblement en forme d'haltère avec deux collerettes frontales (9a, 9b), les plaquettes d'entraînement (7a, 7b) étant disposées entre les collerettes (9a, 9b) de telle sorte que le mouvement des plaquettes d'entraînement (7a, 7b) par rapport à l'écrou moteur (6a, 6b) est limité par les collerettes (9a, 9b).

4. Système d'accouplement selon la revendication 3, **caractérisé en ce qu'**un élément élastique, de préférence un ressort spiralé (8), est disposé entre les plaquettes d'entraînement (7a, 7b), lequel élément élastique écarte les deux plaquettes d'entraînement (7a, 7b) l'une de l'autre et les presse contre les deux collerettes (9a, 9b).

5. Système d'accouplement selon l'une des revendications 1 à 4, **caractérisé en ce que** l'écrou moteur (6a, 6b) est divisé en deux parties, chaque écrou moteur (6a, 6b) comportant respectivement une collerette frontale (9a, 9b), de sorte que les plaquettes d'entraînement (7a, 7b) et l'élément élastique peuvent être enfichés sur l'écrou moteur (6a, 6b) lors du montage.

6. Système d'accouplement selon la revendication 5, **caractérisé en ce que**
a. un premier écrou moteur (6a) avec une première collerette (9a) saillant sur le pourtour et une première plaquette d'entraînement (7a) et
b. un deuxième écrou moteur (6b) avec un deuxième collerette (9b) saillant sur le pourtour et une deuxième plaquette d'entraînement (7b) sont prévus,
c. un élément élastique, de préférence un ressort spiralé (8), étant prévu entre la première plaquette d'entraînement (7a) et la deuxième plaquette d'entraînement (7b), lequel élément élastique écarte les deux plaquettes d'entraînement (7a, 7b) l'une de l'autre et les presse contre les deux collerettes (9a, 9b).

7. Système d'accouplement selon l'une des revendications 1 à 6, **caractérisé en ce que** l'élément d'accouplement (3) destiné à recevoir l'écrou moteur (6a, 6b) et les plaquettes d'entraînement (7a, 7b) comporte un logement (11) de préférence sensiblement cylindrique, les épaulements (10a, 10b) étant conçus comme des saillies du logement (11) orientées vers l'intérieur et sensiblement opposées le long de l'axe longitudinal A, de préférence de forme annulaire.

8. Système d'accouplement selon la revendication 7, **caractérisé en ce que** le logement (11) et les plaquettes d'entraînement (7a, 7b) sont conçus de telle sorte que les plaquettes d'entraînement (7a, 7b) ne peuvent pas tourner dans le logement (11) par rapport à l'axe longitudinal A.

9. Système d'accouplement selon l'une des revendications 1 à 8, **caractérisé en ce que** les plaquettes d'entraînement (7a, 7b) présentent une section transversale extérieure angulaire, en particulier carrée.

10. Système d'accouplement selon l'une des revendications 1 à 9, **caractérisé en ce que** les plaquettes d'entraînement (7a, 7b) et l'écrou moteur (6a, 6b) sont conçus de telle sorte que les plaquettes d'entraînement (7a, 7b) sont mobiles axialement sur l'écrou moteur (6a, 6b) dans la direction de l'axe longitudinal A, mais ne peuvent pas tourner.

11. Système d'accouplement selon l'une des revendications 1 à 10, **caractérisé en ce qu'**un adaptateur (2) est prévu entre l'élément d'accouplement (3) et le dispositif de serrage.

12. Système d'accouplement selon la revendication 11, **caractérisé en ce que** l'adaptateur (2) comprend une ouverture d'enfichage (13) de préférence rectangulaire pour l'introduction par complémentarité de forme d'un tenon de raccordement (12) de préférence rectangulaire de l'élément d'accouplement (3).

13. **Ferrure** comprenant un système d'accouplement selon l'une des revendications 1 à 12 et conçue pour s'engager dans le noyau (1) d'un dispositif de serrage d'une serrure électromécanique.

14. **Serrure à cylindre** comprenant un système d'accouplement selon l'une des revendications 1 à 12 et un dispositif de serrage d'une serrure électromécanique.

15. Serrure à cylindre selon la revendication 14, **caractérisée en ce que** le dispositif de serrage comprend un levier de fermeture (14) pouvant être relié à l'élément d'accouplement (3).

16. Serrure à cylindre selon la revendication 14 ou 15, **caractérisée en ce que** le noyau (1) est relié à un bouton (15) afin d'actionner le dispositif de serrage à l'état accouplé.
